# FASCICULE DE BREVET EUROPEEN

(11) **EP 0 377 366 B1**
(45) Date de publication et mention de la délivrance du brevet: **15.04.1992**
(21) Numéro de dépôt: 89403522.9
(22) Date de dépôt: 18.12.1989
(51) Int. Cl.: E04D 13/14

(54) **Solin pour relevé d'étanchéité**
Anschlussschiene für eine ansteigende Dichtung
Flashing connection strip

(30) Priorité: 03.01.1989 FR 8900034; 27.10.1989 FR 8914183
(43) Date de publication de la demande: 11.07.1990
(73) Titulaire: COUVRANEUF SOCIETE ANONYME DITE :, F-93120 La Courneuve (FR)
(72) Inventeur: Cautain, Claude, F-60520 Thiers s/Theve (FR)
(74) Mandataire: Caunet, Jean

(56) Documents cités:
- EP-A- 0 269 969
- FR-A- 1 438 816
- FR-A- 2 455 659
- GB-A- 1 568 728
- US-A- 2 807 222
- US-A- 3 319 384
- US-A- 3 793 795
- US-A- 4 156 993

## Description

La présente invention concerne un solin pour relevé d'étanchéité d'un ouvrage et un procédé pour sa mise en oeuvre.

Certains ouvrages tels qu'une dalle de terrasse, de parking extérieur, d'un cuvelage, d'un réservoir etc.., un voile de tunnel, de toiture etc... comportent un revêtement d'étanchéité recouvrant la surface à protéger et présentant un relevé notamment à la périphérie.

Le revêtement est constitué par des feuilles en matière plastique telle que du polychlorure de vinyle, du néoprène ou autre qui sont appliquées sur la surface de l'ouvrage à protéger et soudées entre elles bord à bord. Ce revêtement est prolongé, notamment à la périphérie, par un relevé qui est appliqué sur une partie montante de l'ouvrage généralement en béton.

Pour assurer l'étanchéité entre le relevé et la partie montante de l'ouvrage, un profilé en matière plastique extrudée est ancré dans cette partie au ras de sa surface et la bordure supérieure de ce relevé est soudée sur ce profilé. L'ancrage est généralement exécuté lors de la coulée du béton de ladite partie montante de l'ouvrage, le profilé étant à cet effet cloué sur le coffrage. Puis, lorsque le collage est terminé et que des matériaux de garnissage sont disposés sur le revêtement, un mastic de protection est appliqué sur la tête du relevé, le profilé et la partie montante de l'ouvrage.

Cette technique connue présente un inconvénient majeur résultant du fait que la laitance du béton peut s'infiltrer entre le coffrage et le profilé. La surface apparente de ce profilé est salie et doit être nettoyée avant soudage. Outre que cette opération est longue, fastidieuse et finalement coûteuse, il n'est cependant pas garanti que la soudure du relevé sur le profilé sera solide, étanche et fiable.

Par ailleurs, l'opération de masticage est également longue et relativement coûteuse. Son efficacité n'est pas garantie et de toute façon, l'aspect final est inesthétique.

Un autre procédé connu fait l'objet de la demande de brevet US n° 3.319.384. Il consiste à incorporer dans le béton de la partie montante un profilé en matière plastique comportant une bande ou opercule de fermeture déchirable. Cette bande est appliquée contre le coffrage lors de la fixation sur celui-ci du profilé, de sorte que, pendant la coulée et la prise du béton, la laitance ne peut pas pénétrer dans ledit profilé.

Après décoffrage, la bande est déchirée et la rainure du profilé se trouve accessible pour y verrouiller une bavette par déformation élastique du bord en C de celle-ci.

L'inconvénient de cette technique est que l'étanchéité n'est pas convenablement assurée et que des fuites sont inévitables.

La présente invention a pour but de remédier aux inconvénients de ces deux techniques, en les combinant entre elles et en les perfectionnant.

Dans ce but, l'ouvrage comprend une partie montante en béton dans laquelle est incorporé un profilé creux en matière plastique délimitant par son flanc caché ou fond et ses chants une rainure. L'invention réside alors :
- en ce que, pour constituer le solin, un flanc apparent ou couvercle du profilé reste relié par une charnière intégrée au chant supérieur de ce profilé, alors qu'il est détaché du chant inférieur dudit profilé,
- en ce qu'un revêtement d'étanchéité recouvrant la partie montante en béton pénètre dans la rainure précitée du profilé et est soudée contre le flanc caché de ce profilé.
- et en ce que le couvercle dudit profilé est rabattu sur le revêtement.

Le profilé peut présenter une section symétrique pour que le sens de sa pose soit indifférent, ou bien il peut comporter un fond s'étendant en pente vers le bas et l'extérieur.

Dans tous les cas, le profilé peut comporter au moins un rebord rentrant et montant pour s'opposer aux infiltrations d'eau.

L'invention s'étend par ailleurs à un procédé pour la mise en oeuvre du solin précité.

Ce procédé consiste :
- à couler le béton dans un coffrage contre lequel un profilé entièrement fermé est appliqué par son flanc apparent et y est fixé,
- après décoffrage, à détacher le bord inférieur du flanc apparent par tranchage ou déchirement d'une saignée d'affaiblissement,
- à poser notamment sur la partie montante en béton le revêtement d'étanchéité et, après avoir relevé le couvercle, à engager le bord supérieur du revêtement dans le profilé,
- à souder ce bord supérieur du revêtement contre le fond du profilé,
- et à rabattre le couvercle sur ledit revêtement

Divers autres caractéristiques et avantages de l'invention ressortent d'ailleurs de la description détaillée qui suit.

Des formes de réalisation de l'objet de l'invention sont représentées, à titre d'exemples non limitatifs, sur le dessin annexé.

Sur ce dessin :
- la figure 1 est une coupe transversale illustrant, avant pose, une première forme de réalisation d'un profilé de solin selon l'invention,
- la figure 2 est une coupe verticale montrant, pendant la coulée du béton, une partie montante d'ouvrage dans laquelle le profilé de la figure 1 est incorporé
- la figure 3 est une vue analogue à la figure 2, faisant ressortir, après décoffrage, la pose du relevé de la feuille d'étanchéité,
- la figure 4 est une vue analogue à la figure 3 après soudage à l'air chaud du relevé sur le profilé,
- la figure 5 est une vue analogue à la figure 1, illustrant une deuxième forme de réalisation du profilé selon l'invention,
- la figure 6 est une vue analogue à la figure 1, illustrant une troisième forme de réalisation du profilé selon l'invention.

1 désigne la partie montante d'un ouvrage en béton,
2, le relevé d'un revêtement d'étanchéité et de protection de l'ouvrage, relevé qui est normalement appliqué contre la partie montante 1 et
3, un profilé incorporé dans le béton pour constituer un solin destiné à coopérer avec la bordure supérieure 4 du relevé 2.

Le revêtement comporte une feuille d'étanchéité 5 en matière plastique, telle que du polychlorure de vinyle ou un néoprène, et une feuille de protection 6 en feutre antipoinçonnant par exemple.

Le profilé 3 est en matière plastique extrudable et soudable sur la feuille 5; il peut être en particulier en polychlorure de vinyle.

Suivant la première forme de réalisation illustrée par la figure 1, le profilé 3 comporte un corps tubulaire aplati 7 présentant un flanc caché 8, un flanc apparent 9 et des chants de liaison 10 et 11.

Le flanc apparent 9 est relié aux chants 10, 11 par des parties amincies 12, 13 obtenues en ménageant d'extrusion dans le profilé des saignées. Ce flanc apparent 9 est destiné à constituer un couvercle ouvrant qui est libéré lorsque la partie amincie inférieure 12 est rompue par déchirement ou tranchage et qui est susceptible de pivoter en restant lié au chant 11 grâce à la charnière intégrée formée par la partie amincie supérieure 13.

Le flanc caché 8 est destiné à constituer un fond pour la rainure 8, 10 et 11. Cette rainure est fermée par le couvercle 9 lorsque la partie déchirable 12 n'est pas rompue, en empêchant ainsi la pénétration de laitance jusqu'au fond 8, lequel est susceptible d'être soudé avec la bordure supérieure 4 du relevé lorsque ledit couvercle est ouvert et livre accès à ladite rainure.

Le profilé 3 devant être fixé sur le coffrage de la partie montante 1 de l'ouvrage, il présente en prolongement coplanaire du flanc 9 des bordures 14 et 15 à travers lesquelles des clous 16 peuvent être enfoncés. Par ailleurs, ce profilé devant être ancré dans le béton, il comporte également des nervures à saillies 17, 18 et des rebords rentrants 19, 20.

Avantageusement, les nervures 17, 18 prolongent les chants 11, 12 afin que le fond 8 puisse se bomber sous la poussée du béton (figure 2).

Pour réaliser le solin, on peut procéder comme cela ressort des figures 2 à 5.

La figure 2 montre que le profilé 3 est fixé au moyen des clous 16 sur le coffrage 21 et le béton est coulé. Lorsque celui-ci est consolidé, la partie montante 1 de l'ouvrage est démoulée et le profilé 3 est prisonnier du béton. Le couvercle 9 obture la rainure et empêche que la laitance parvienne jusqu'au fond bombé 8 dudit profilé.

La figure 3 montre que la partie déchirable 12 est rompue et que le couvercle 9 est relevé pour livrer passage à la bordure supérieure 4 du relevé 2 de revêtement.

La figure 4 montre que cette bordure 4 est soudée en 22 sur le fond bombé 8 sans avoir à nettoyer celui-ci et que le couvercle 9 est rabattu pour protéger la liaison ainsi obtenue.

Dans cette première forme de réalisation, le profilé 3 (figure 1) est symétrique de sorte que sa pose sur le coffrage n'a pas de sens privilégié; en effet, la partie amincie 12 peut être en bas pour être déchirable et la partie amincie 13 en haut pour former charnière; inversement, la partie 12 peut être en haut et la partie 13 en bas.

Il s'agit évidemment d'un avantage dont la contrepartie est que le poseur du profilé peut, s'il n'y prête pas attention, déchirer les deux parties 12 et 13 en même temps, et détacher la bande 9 qui ne peut plus alors faire fonction de couvercle.

Suivant la deuxième forme de réalisation illustrée par la figure 5, le profilé 3 est dissymétrique de façon que le fond 8 soit en pente vers le bas et l'extérieur, en rejoignant ainsi la bordure inférieure 14 près de la partie amincie déchirable 12. Lorsqu'après incorporation du profilé 3 dans la partie montante 1 en béton le fond 8 est bombé, il est relativement proche de la bordure supérieure 4 du relevé 2 de revêtement, ce qui facilite la soudure 22 et permet de mieux appliquer le couvercle 9 en recouvrement de ladite bordure 4.

Par ailleurs, quelle que soit la forme de réalisation choisie, la bordure supérieure 15 du profilé 3, au lieu d'être munie d'un rebord rentrant 20, peut être prolongée par un rebord relevé 23 faisant saillie vers l'intérieur et le haut. Le rebord 23 permet de s'opposer aux infiltrations d'eau.

Quelle que soit la forme de réalisation choisie, la partie amincie supérieure 24 du profilé 3, au lieu d'être définie par une saignée en V, peut être délimitée par au moins une gorge incurvée très progressive 24, de façon que la charnière ainsi obtenue provoque un rappel élastique du couvercle vers la fermeture.

Un tel profilé dissymétrique ne comportant qu'une seule partie déchirable 12 (fig. 5) nécessite certainement beaucoup plus d'attention à la pose, mais le couvercle ne peut jamais être détaché complètement.

Suivant la troisième forme de réalisation illustrée par la fig. 6, le flanc apparent 9 est exempt des saignées 12 et 13.

La liaison du couvercle 9 avec les chants 10 et 11 est donc très solide et, pour séparer le bord inférieur 25 de ce couvercle relativement au corps 7, on procède par tranchage. Pour cela, des stries 26 et 27 sont venues d'extrusion sur le flanc apparent 9, de façon qu'il soit facile au poseur de l'étanchéité de suivre la ligne de tranchage avec l'outil de coupe.

Avantageusement, cet outil, quel que soit son type, comporte, devant sa lame trancheuse 28, un bec 29 ou autre élément proéminent de guidage. Ce bec est destiné à être engagé en bout dans le conduit interne 30 du corps tubulaire 7 et à prendre appui pour le guidage de l'outil contre le chant inférieur, 10 par exemple.

Dans cette troisième forme de réalisation, le sens de pose est indifférent et le couverle fait toujours corps avec le profilé dans sa partie haute après qu'il a été tranché dans sa partie basse.

## Revendications

1. Solin pour relevé d'étanchéité d'un ouvrage, l'ouvrage comprenant une partie montante (1) en béton dans laquelle est incorporé un profilé creux (3) en matière plastique délimitant par son flanc caché ou fond (8) et ses chants (10, 11) une rainure, caractérisé :
- en ce qu'un flanc apparent ou couvercle (9) du profilé (3) reste relié par une charnière intégrée (24) au chant supérieur (11) de ce profilé alors qu'il est détaché du chant inférieur (10) dudit profilé,
- en ce qu'un revêtement d'étanchéité (5) recouvrant la partie montante (1) en béton pénètre dans la rainure précitée du profilé (3) et est soudée contre le flanc caché ou fond (8) de ce profilé,
- et en ce que le couvercle (9) dudit profilé (3) est rabattu sur le revêtement (5).

2. Solin selon la revendication 1, caractérisé en ce que le profilé (3) présente une section symétrique pour que le sens de sa pose soit indifférent.

3. Solin selon la revendication 1, caractérisé en ce que le profilé (3) comporte un fond (8) s'étendant en pente vers le bas et l'extérieur.

4. Solin selon la revendication 2 ou 3, caractérisé en ce que le profilé (3) comporte au moins un rebord rentrant et montant (23) pour s'opposer aux infiltrations d'eau.

5. Procédé pour la mise en oeuvre du solin selon l'une quelconque des revendications 1 à 4, caractérisé en ce qu'il consiste :
- à couler le béton dans un coffrage contre lequel un profilé (3) entièrement fermé est appliqué par son flanc apparent (9) et y est fixé,
- après décoffrage, à détacher le bord inférieur (25) du flanc apparent (9) par tranchage ou déchirement d'une saignée d'affaiblissement (12, 13)
- à poser notamment sur la partie montante (1) en béton, le revêtement d'étanchéité (5) et, après avoir relevé le couvercle (9), à engager le bord supérieur du revêtement dans le profilé,
- à souder (en 22) ce bord supérieur du revêtement contre le fond du profilé,
- et à rabattre le couvercle sur ledit revêtement.

## Patentansprüche

1. Verwahrung bei einer Dichtungsschürze für ein Bauwerk, welches Bauwerk einen aufgehenden Teil (1) aus Beton umfaßt, in dem ein Hohlprofil (3) aus Kunststoff inkorporiert ist, das mit seiner versteckten Flanke oder seinem Boden (8) und seinen Schmalseiten (10, 11) eine Rille begrenzt, dadurch gekennzeichnet:
- daß eine sichtbare Flanke oder ein Deckel (9) des Profils (3) über ein integriertes Scharnier (24) mit der oberen Schmalseite (11) dieses Profils in Verbindung bleibt, während sie von der unteren Schmalseite (10) dieses Profils abgehoben ist,
- daß ein den aufgehenden Teil (1) aus Beton abdeckender Dichtungsteppich (5) in die Rille des Profils (3) eindringt und an der versteckten Flanke oder dem Boden (8) dieses Profils angeschweißt ist,
- und daß der Deckel (9) des Profils (3) über den Teppich (5) umgeschlagen ist.

2. Fugenfütterung nach Anspruch 1, dadurch gekennzeichnet, daß das Profil (3) einen symmetrischen Querschnitt aufweist, damit seine Legerichtung egal ist.

3. Fugenfütterung nach Anspruch 1, dadurch gekennzeichnet, daß das Profil (3) einen Boden (8) umfaßt, der sich mit Gefälle nach unten und außen erstreckt.

4. Fugenfütterung nach Anspruch 2 oder 3, dadurch gekennzeichnet, daß das Profil (3) mindestens einen zurückspringenden und aufsteigenden Bord (23) umfaßt, um dem Eindringen von Wasser entgegenzuwirken.

5. Verfahren zum Verlegen der Verwahrung nach einem der Ansprüche 1 bis 4, dadurch gekennzeichnet, daß es darin besteht, daß
- Beton in eine Schalung gegossen wird, an der ein vollständig geschlossenes Profil (3) mit seiner sichtbaren Flanke (9) anliegt und dort befestigt ist,
- nach der Entschalung der untere Rand (25) der sichtbaren Flanke (9) durch Schneiden oder Reißen eines Schwächungsspalts (12, 13) gelöst wird,
- der Dichtungsteppich (5) insbesondere auf den aufgehenden Teil (1) aus Beton gelegt wird und der obere Rand des Teppichs nach Hochheben des Deckels (9) in das Profil eingesetzt wird,
- dieser obere Rand des Teppichs an dem Boden des Profils (in 22) angeschweißt wird,
- und der Deckel über den Teppich umgelegt wird.

## Claims

1. Flashing for a sealing upturn or skirting of a structure, the structure comprising an upright part (1) of concrete, into which is incorporated a hollow profile (3) of plastics material defining, by its concealed side or base (8) and its edge sides (10, 11), a slot, characterized :
- in that a visible side or cover (9) of the profile (3) remains connected by an integral hinge (24) to the upper edge side (11) of this profile, whereas it is detached from the lower edge side (10) of said profile,
- in that a sealing covering (5) which covers the upright part (1) of concrete penetrates into the aforementioned slot of the profile (3) and is sealed (welded) onto the concealed side or base (8) of this profile,
- and in that the cover (9) of said profile (3) is folded down onto the convering (5).

2. Flashing according to Claim 1, characterized in that the profile (3) has a symmetrical section, so that it is unimportant which way up it is placed.

3. Flashing according to Claim 1, characterized in that the profile (3) comprises a base (8) sloping downwards and outwards.

4. Flashing according to claim 2 or 3, characterized in that the profile (3) comprises at least one re-entrant, ascending flange (23) to prevent infiltration of water.

5. Method of utilizing a flashing according to any one of Claims 1 to 4, characterized in that it consists :
- of casting concrete into a form, against which an entirely closed profile (3) is applied by its visible side (9) and is fixed there,
- after striking of the formwork, of detaching the lower edge (25) of the visible side (9) by cutting or tearing of a weakening groove (12, 13),
- of placing, notably on the upright part (1) of concrete, the sealing convering (5) and, after the cover (9) has been raised, of engaging the upper edge of the convering into the profile,
- of sealing (at 22) this upper edge of the covoring against the base of the profile,
- and of folding down the cover onto said convering.
